# EUROPÄISCHE PATENTSCHRIFT

(11) **EP 3 959 734 B1**
(45) Veröffentlichungstag und Bekanntmachung des Hinweises auf die Patenterteilung: **15.05.2024**
(21) Anmeldenummer: 19739931.4
(22) Anmeldetag: 01.07.2019
(51) Int. Cl.: H01H 33/16, H02H 3/02, H01H 33/59

(54) **ELEKTRISCHER SCHALTER**
ELECTRICAL SWITCH
COMMUTATEUR ÉLECTRIQUE

(43) Veröffentlichungstag der Anmeldung: 02.03.2022
(73) Patentinhaber: Siemens Aktiengesellschaft, 80333 München (DE)
(72) Erfinder: STROBL, Matthias, 92289 Hohenkemnath (DE); EISMANN, Andreas, 96114 Hirschaid (DE); FELDEN, Walter, 92286 Rieden (DE); FONO, Zoltan, 92224 Amberg (DE); IBISCH, Oliver, 92711 Parkstein (DE)
(74) Vertreter: Siemens Patent Attorneys
(86) Internationale Anmeldenummer: PCT/EP2019/067590
(87) Internationale Veröffentlichungsnummer: WO 2021/001012

(56) Entgegenhaltungen:
- EP-A1- 3 031 062
- US-A1- 2012 199 558

## Beschreibung

Die Erfindung betrifft einen elektrischen Schalter.

Beim Öffnen, Schließen oder Kommutieren von Wechselstrom- oder Gleichstromkreisen entstehen Schaltlichtbögen. Diese Schaltlichtbögen geben typischerweise die freiwerdende Energie in entsprechenden Löscheinrichtungen ab, bis der Lichtbogen verlöscht. Herkömmliche elektrische Schalter versuchen die entstehenden Schaltlichtbögen zu kontrollieren. Vor allem bei der steigenden Anzahl an Gleichstromanwendungen, in denen kein Stromnulldurchgang erfolgt, ist dies mit beliebig viel technischem Aufwand verbunden.

Bei bisherigen Leistungsschaltern mit einfach- oder zweifachunterbrechenden Kontakten, bei denen der Lichtbogen in Ionisierungslöschkammern, beispielsweise mit Hilfe von Slotmotoren, geleitet wird, wird ein entstehender Schaltlichtbogen in der Ionisierungslöschkammer gelöscht. Problematisch ist hierbei das Entstehen eines ionisierenden Gases bei hohen Temperaturen mit entsprechendem Materialabtrag und Verschmutzung des elektrischen Schalters.

Ebenso kann ein elektrischer Strom ohne Schaltlichtbögen durch einen Halbleiterschalter geschaltet werden, der eine komplexe Ansteuerelektronik erfordert, und bei dem in der Regel keine sichere galvanische Trennung gewährleistet ist. Hinzu kommt, dass aktuelle Halbleiterschalter auch im ON-Zustand eine relativ hohe Verlustleistung aufweisen.

In der US 2012/199558 A1 wird ein kommutierender Leistungsschalter offenbart, der durch die physische Bewegung einer Pendelvorrichtung, die durch mindestens einen Satz elektrischer Schleifkontakte auf der Pendelvorrichtung den Strom durch die sich bewegende Pendelvorrichtung mit einer Folge unterschiedlicher Widerstände verbindet und somit mit dem Stromkreis verbunden ist, wobei ein zunehmender Widerstand in einen Stromkreis eingefügt wird. Die Bewegung der Pendelvorrichtung kann entweder linear oder rotierend sein. An keinem Punkt sind die gleitenden Statorelektroden von den passenden stationären Statorelektroden getrennt, um einen starken Lichtbogen zu erzeugen, der eine Beschädigung der gleitenden Statorelektroden minimiert. Stattdessen wird der Strom von einem Widerstandspfad zum nächsten mit ausreichend kleinen Widerstandsänderungen bei jedem Schritt kommutiert, so dass eine Lichtbogenbildung unterdrückt wird.

Die EP 3 031 062 A1 offenbart einen mechanischen Schalter, der durch Kommutierung des Stroms zu einem energieabsorbierenden Pfad oder einer Folge von Pfaden durch mindestens einen Sperrhalbleiter arbeitet, um den Stromkreis zu öffnen, wobei die Kommutierung durch eine Gleitbewegung mindestens einer Pendel-Elektrode über mindestens eine stationäre Elektrode bewirkt wird.

Es ist daher Aufgabe der Erfindung, einen alternativen elektrischen Schalter zur Verfügung zu stellen, der ein lichtbogenfreies Öffnen, Schließen oder Kommutieren von Wechselstrom- und Gleichstromkreisen ermöglicht.

Diese Aufgabe wird erfindungsgemäß durch den elektrischen Schalter gemäß Anspruch 1 gelöst. Vorteilhafte Ausgestaltungen des erfindungsgemäßen elektrischen Schalters sind in den Unteransprüchen angegeben.

Der elektrische Schalter mit einem ON-Zustand und einem OFF-Zustand zum Öffnen, Schließen oder Kommutieren eines Stromkreises zwischen einem ersten Kontakt und einem zweiten Kontakt gemäß Anspruch 1 umfasst ein regelbares Widerstandselement, welches zwischen dem ersten Kontakt und dem zweiten Kontakt elektrisch angeordnet ist, wobei im ON-Zustand der elektrische Schalter geschlossen ist und im OFF-Zustand geöffnet, wobei mittels einer mechanischen Transitbewegung (T) der elektrische Schalter vom ON-Zustand in den OFF-Zustand überführt wird und umgekehrt, wobei zum Öffnen oder Kommutieren des Stromkreises mittels der Transitbewegung der Widerstand des regelbaren Widerstandselements erhöht wird und wobei die Transitbewegung so ausgeführt wird, dass der aktuelle Spannungsfall zu jedem Zeitpunkt kleiner ist als die Zündspannung eines Lichtbogens und dadurch die Schaltenergie im regelbaren Widerstandselement in Form von elektrischer Verlustleistung abgeführt wird.

Vorteilhaft hierbei ist, dass bei entsprechender Auslegung ein Schaltvorgang ohne die Entstehung eines Lichtbogens getätigt werden kann. Dabei werden alle negativen Auswirkungen eines Schaltlichtbogens vermieden, wie beispielsweise Abbrand, Entstehung von Schaltgasen, stochastisches Laufverhalten, Beeinflussung durch externe magnetische Felder. Ebenso vorteilhaft ist, dass ein einfacher mechanischer Aufbau möglich ist, und eine sichere galvanische Trennung durch das Überfahren einer isolierenden Zone ermöglicht wird. Durch den einfachen mechanischen Aufbau ergeben sich viele zusätzliche Vorteile im Hinblick auf eine kostenoptimierte Konstruktion eines Widerspannungsschaltgeräts. So können Grundfunktionen wie der magnetische Überlastauslöser relativ leicht implementiert werden.

In einer Ausgestaltung des elektrischen Schalters weist dieser mindestens einen dritten Kontakt auf, wobei ein Potenzial zwischen diesen mindestens drei Kontakten kommutiert wird.

In einer Ausgestaltung ist im OFF-Zustand der erste Kontakt galvanisch getrennt vom zweiten Kontakt bei einem elektrischen Widerstand größer 1MΩ (Mega Ohm). Der elektrische Widerstand im ON-Zustand des regelbaren Widerstandselements kann kleiner 100µΩ (Mikro Ohm) betragen, was zu einer sehr geringen Verlustleistung im ON-Zustand führt.

In einer weiteren Ausgestaltung des elektrischen Schalters ist das regelbare Widerstandselement aus einem konventionellen Material oder aus einem dotierbaren Halbleitermaterial wie beispielsweise Siliciumcarbid (SiC) gefertigt.

In einer Ausgestaltung geschieht die Erhöhung des Widerstands des regelbaren Widerstandselements über eine Änderung der aktiven Länge, der Form, der Anordnung oder der Dotierung.

In einer weiteren Ausgestaltung wird die Erhöhung des elektrischen Widerstands des regelbaren Widerstandselement kontinuierlich oder diskret vorgenommen.

In einer Ausgestaltung ist im OFF-Zustand der erste Kontakt galvanisch getrennt vom zweiten Kontakt durch eine galvanische Isolation oder über die Dotierung des regelbaren Widerstandselements.

Das regelbare Widerstandselement kann als lineares oder als rotatorisches Bauteil ausgebildet sein. Das lineare Bauteil kann einen tubusförmigen oder einen ringförmigen Aufbau aufweisen.

In einer Ausgestaltung umfasst das regelbare Widerstandselement ein bewegliches Element und ein feststehendes Element, wobei das bewegliche Element im wesentlichen zylinderförmig ausgebildet ist, wobei das feststehende Element im wesentlichen hohlzylinderförmig ausgebildet ist, wobei das bewegliche Element in das feststehende Element eintauchbar ausgebildet ist und gegen dieses bewegt werden kann, wobei ein erstes Kontaktsystem am feststehenden Element und ein zweites Kontaktsystem am beweglichen Element angebracht ist jeweils zur elektrischen Kontaktierung zwischen dem beweglichen Element und dem feststehenden Element, wobei durch die lineare Transitbewegung der Abstand zwischen dem ersten Kontaktsystem und dem zweiten Kontaktsystem geändert wird, wodurch sich die Aufteilung des Strompfads zwischen beweglichem Element und feststehendem Element ändert.

In einer weiteren Ausgestaltung werden das erste Kontaktsystem und das zweite Kontaktsystem von Kontaktfedern gebildet, beispielsweise von spiralförmigen Kontaktfedern, die aufgrund ihrer Formgebung und Gestaltung eine sehr hohe Stromtragfähigkeit bei gleichzeitig kleinem Durchmesser ermöglichen wie beispielsweise bei Canted-Coil-Federn der Firma Bal Seal Engineering.

Eine schleifende Anordnung wirkt vorteilhaft der Bildung von Fremd- und Oxidationsschichten entgegen und verbessert dadurch das Kontaktverhalten und die Langzeitstabilität des elektrischen Schalters im Gegensatz zu herkömmlichen Schaltern mit zu öffnenden Kontakten. Durch die Art der Kontaktierung mit spiralförmigen Kontaktfedern auf einem Zylinder sind im Kurzschlussfall die abhebenden Kräfte minimal. Dadurch tritt bei entsprechender Auslegung keine zu starke mechanische Belastung der Kontakte mit entsprechender Geräuschbildung auf. Ein derartiger Schalter zeigt daher keine erhöhte Verschweißneigung und aufwändige Kombinationstests mit verschiedenen Kontaktmaterialien entfallen im Gegensatz zu elektrischen Schaltern mit zu öffnenden Kontakten.

In einer weiteren Ausgestaltung umfasst das regelbare Widerstandselement ein bewegliches Element und drei feststehende Elemente, wobei das bewegliche Element und das dritte feststehende Element im wesentlichen zylinderförmig ausgebildet sind, wobei das erste feststehende Element im wesentlichen als halber Hohlzylinder ausgebildet ist und das zweite feststehende Element ebenfalls im wesentlichen als halber Hohlzylinder ausgebildet ist, der mittels eines Isolators mit dem ersten feststehenden Element verbunden ist und dadurch ein Hohlzylinder gebildet wird, wobei das bewegliche Element in den Hohlzylinder aus erstem und zweitem feststehendem Element eintauchbar ausgestaltet ist und gegen diesen bewegt werden kann, wobei ein erstes Kontaktsystem am beweglichen Element und ein zweites Kontaktsystem am dritten feststehenden Element angebracht ist jeweils zur elektrischen Kontaktierung zwischen dem beweglichen Element und dem Hohlzylinder und dem dritten feststehenden Element und dem Hohlzylinder, wobei durch eine lineare Transitbewegung der Abstand zwischen dem ersten Kontaktsystem und dem zweiten Kontaktsystem geändert wird, wodurch sich die Aufteilung des Strompfads zwischen beweglichem Element und dem Hohlzylinder ändert.

In einer weiteren Ausgestaltung umfasst das regelbare Widerstandselement ein bewegliches, rotatorisches Scheibenelement und zwei feststehende Elemente, wobei das Scheibenelement Widerstandszonen aufweist, wobei die zwei feststehenden Elemente jeweils durch ein Kontaktsystem elektrisch mit dem Scheibenelement verbunden sind und der elektrische Widerstand zwischen den feststehenden Elementen durch Drehung des Scheibenelements als rotatorische Transitbewegung geändert wird.

In einer weiteren Ausgestaltung ist der elektrische Schalter zum Schalten eines Wechsel- oder Gleichstroms ausgebildet.

Die oben beschriebenen Eigenschaften, Merkmale und Vorteile dieser Erfindung, sowie die Art und Weise, wie sie erreicht werden, werden klarer und deutlicher verständlich im Zusammenhang mit der folgenden Beschreibung der Ausführungsformen, die im Zusammenhang mit den Figuren näher erläutert werden.

Dabei zeigen:
Figur 1: Elektrischer Schalter mit regelbarem Widerstandselement;
Figuren 2A und 2B: Elektrischer Widerstand des erfindungsgemäßen elektrischen Schalters;
Figuren 3A, 3B, 3C: Elektrischer Schalter mit regelbarem Widerstandselement im ON-Zustand, Zwischenzustand und OFF-Zustand;
Figuren 4A, 4B, 4C, 4D, 4E, 4F, 4G, 4H, 4I, 4J: Transitbewegung des erfindungsgemäßen elektrischen Schalters zwischen ON-Zustand und OFF-Zustand;
Figur 5: Elektrischer Schalter, der nicht Gegenstand der Erfindung ist, mit beweglichem, rotatorischem Scheibenelement;
Figur 6: Elektrischer Schalter mit hohlzylinderförmig ausgebildetem feststehendem Element aus jeweils einem halben Hohlzylinder und Isolator;
Figuren 7A und 7B: Regelbares Widerstandselement mit diskreten Widerstands-Zuständen;
Figuren 8A, 8B und 8C: Regelbares Widerstandselement mit diskreten Widerstands-Zuständen;
Figur 9: Zusatzwiderstand für regelbares Widerstandselement mit diskreten Widerstands-Zuständen; und
Figur 10: Beschleunigung des beweglichen Elements mit Aktuator.

In Figur 1 ist ein elektrischer Schalter 100 dargestellt. Der elektrische Schalter 100 umfasst einen ON-Zustand und einen OFF-Zustand zum Öffnen, Schließen oder Kommutieren eines Stromkreises. Dazu ist ein erster Kontakt 110 und ein zweiter Kontakt 120 vorgesehen, zwischen denen der Stromkreis geschaltet wird. Weiter umfasst der elektrische Schalter 100 ein regelbares Widerstandselement 200, welches zwischen dem ersten Kontakt 110 und dem zweiten Kontakt 120 elektrisch angeordnet ist. Im ON-Zustand ist der elektrische Schalter 100 geschlossen und im OFF-Zustand geöffnet. Der Schaltvorgang, die Überführung des ON-Zustands in den OFF-Zustand und umgekehrt, geschieht mittels einer mechanischen Transitbewegung T des regelbaren Widerstandselements 200.

Zum Öffnen oder Kommutieren des Stromkreises wird mittels der Transitbewegung T der Widerstand des regelbaren Widerstandselements 200 erhöht und die Transitbewegung T wird so ausgeführt, dass der aktuelle Spannungsfall zu jedem Zeitpunkt kleiner ist als die Zündspannung eines Lichtbogens und dass dadurch die Schaltenergie im regelbaren Widerstandselement 200 in Form von elektrischer Verlustleistung abgeführt wird.

Das regelbare Widerstandselement 200 umfasst in einer ersten Ausführungsform ein bewegliches Element 210 und ein feststehendes Element 220, wobei das bewegliche Element 210 im wesentlichen zylinderförmig ausgebildet ist und das feststehende Element im wesentlichen hohlzylinderförmig. Das bewegliche Element 210 kann in das feststehende Element 220 eintauchen und gegen dieses bewegt werden. Weiterhin umfasst das regelbare Widerstandselement 200 ein erstes Kontaktsystem 310 am feststehenden Element 220 und ein zweites Kontaktsystem 320 am beweglichen Element 210 jeweils zur elektrischen Kontaktierung zwischen dem beweglichen Element 210 und dem feststehenden Element 220.

Durch eine lineare Transitbewegung T wird der Abstand zwischen dem ersten Kontaktsystem 310 und dem zweiten Kontaktsystem 320 geändert, wodurch sich die Aufteilung des Strompfads zwischen beweglichem Element 210 und feststehendem Element 220 ändert.

Das feststehende Element 220 kann eine galvanische Isolation 230 umfassen, sodass im OFF-Zustand der erste Kontakt 110 galvanisch getrennt ist vom zweiten Kontakt 120. Ebenso kann die galvanische Trennung über die Dotierung des regelbaren Widerstandselements 200 selbst geschehen.

In Figur 2A ist die Kette der elektrischen Widerstände des erfindungsgemäßen elektrischen Schalters 100 dargestellt. Es handelt sich um eine Reihenschaltung an elektrischen Widerständen, angefangen vom elektrischen Widerstand am zweiten Kontakt 120 R_Cu2 über den Widerstand des regelbaren Widerstandselements 200 R_SiC und dem elektrischen Widerstand der galvanischen Isolation 230 R_Iso zum ersten Kontakt 110 mit dem Widerstand R_Cu1.

In Figur 2B ist der elektrische Widerstand des regelbaren Widerstandselements 200 dargestellt aufgetragen über der Auslenkung der mechanischen Transitbewegung T. In der Darstellung der Figur 2B ist bei kleinen Positionen der erste Kontakt 110 galvanisch getrennt vom zweiten Kontakt 120 bei einem elektrischen Widerstand größer 1MΩ (Mega Ohm). In dieser linken Position -bei einem elektrischen Widerstand größer 1MΩ (Mega Ohm)- befindet sich der elektrische Schalter 100 im OFF-Zustand.

Fährt nun mittels der mechanischen Transitbewegung T das bewegliche Element 210 entsprechend der Darstellung der Figur 1 nach rechts, so nimmt der Widerstand nach dem Überschreiten der Isolationszone 230 ab, bis zu einem elektrischen Widerstand des regelbaren Widerstandselement kleiner 100µΩ (Mikro Ohm). In dieser Stellung befindet sich der elektrische Schalter im ON-Zustand.

In den Figuren 3A, 3B und 3C wird die Überführung des elektrischen Schalters 100 vom ON-Zustand in den OFF-Zustand dargestellt. Mittels einer linearen Transitbewegung T des beweglichen Elements 210 wird der Widerstand des regelbaren Widerstandselements 200 erhöht, wobei die Transitbewegung T so ausgeführt wird, dass der aktuelle Spannungsfall zu jedem Zeitpunkt kleiner ist als die Zündspannung eines Lichtbogens und dadurch die Schaltenergie im regelbaren Widerstandselement 200 in Form von elektrischer Verlustleistung abgeführt wird.

In Figur 3A befindet sich der elektrische Schalter 100 im ON-Zustand. Der elektrische Strom fließt vom ersten Kontakt 110 über das erste Kontaktsystem 310 zum beweglichen Element 210 und weiter über das zweite Kontaktsystem 320 zum zweiten Kontakt 120. Ist das bewegliche Element 210 beispielsweise aus Kupfer gefertigt, so ist der Gesamtwiderstand des elektrischen Schalters in der ON-Stellung im Bereich kleiner 100µΩ (Mikro Ohm). Das erste Kontaktsystem 310 und das zweite Kontaktsystem 320 wird von spiralförmigen Kontaktfedern gebildet, beispielsweise von Canted-Coil-Federn der Firma Bal Seal Engineering.

Zum Auslösen des elektrischen Schalters 100, also zum Überführen des elektrischen Schalters 100 vom ON-Zustand in den OFF-Zustand, wird nun das bewegliche Element 210 entsprechend der Darstellung in den Figuren 3A, 3B und 3C nach links bewegt.

In einer Zwischenstellung, die in Figur 3B dargestellt ist, fließt der Strom wiederrum vom ersten Kontakt 110 über das erste Kontaktsystem 310, dem beweglichen Element 210 zum zweiten Kontaktsystem 320 und im regelbaren Widerstandselement 200 zum zweiten Kontakt 120. Durch die lineare Transitbewegung T wurde der Abstand zwischen dem ersten Kontaktsystem 310 und dem zweiten Kontaktsystem 320 geändert, nämlich verringert, wodurch sich die Aufteilung des Strompfads zwischen beweglichem Element 210 und feststehendem Element 220 ändert.

In Figur 3C ist der erfindungsgemäße elektrische Schalter 100 im OFF-Zustand dargestellt. Durch die Transitbewegung T wurde das bewegliche Element 210 weiter entsprechend der Darstellung der Figuren 3A, 3B und 3C nach links bewegt. Das zweite Kontaktsystem 320 wurde über die galvanische Isolation 230 hinausbewegt, sodass das erste Kontaktsystem 310 und das zweite Kontaktsystem 320 beide in der Zone des ersten Kontakts 110 sind. Somit geschieht ein Stromfluss nur aufgrund eines Kriechstroms der galvanischen Trennung, da der Widerstand des regelbaren Widerstandselement 200 größer 1MΩ (Mega Ohm) ist.

In den Figuren 4A bis 4J wird eine zweite Ausführungsform eines erfindungsgemäßen elektrischen Schalters 100 dargestellt. Das regelbare Widerstandselement 200 weist eine erste Zone 221 auf, die beispielsweise aus Kupfer gestaltet ist und eine hohe Leitfähigkeit hat. Im ON-Zustand des elektrischen Schalters taucht das feststehende Element 220 in diese erste Zone 221 ein, sodass aufgrund des geringsten Widerstands der Strom über die Stirnfläche des beweglichen Elements 210 und der Zone 221 mit geringer Leitfähigkeit des regelbaren Widerstandselements 200 fließt. Ebenso weist das bewegliche Element 210 einen Abschluss 211 auf, der ebenfalls aus Kupfer gefertigt sein kann und somit eine geringe Leitfähigkeit hat. Der Strom fließt daher vom ersten Kontakt 110 über den Abschluss 211 und das bewegliche Element 210.

Wird nun die Transitbewegung T ausgeführt, entsprechend der Darstellung der Figuren 4A bis 4J der Bewegung des beweglichen Elements 210 nach links, so kommt es zu einer räumlichen Separation des Abschlusses 211 und auch des beweglichen Elements 210 von der Zone 221, so dass der Strom über das erste Kontaktsystem 310 und das zweite Kontaktsystem 320 fließt.

Wird nun das bewegliche Element 210 weiter nach links bewegt, so werden das erste Kontaktsystem 310 und das zweite Kontaktsystem 320 aufeinander zubewegt und der Strom fließt durch das regelbare Widerstandselement 200 selbst. Bei weiterer Durchführung der Bewegung ändert sich die Aufteilung des Strompfads zwischen dem beweglichen Element 210 und dem feststehenden Element 220.

In Figur 4H erreicht das zweite Kontaktsystem 320 die Zone der galvanischen Isolation 230. Wenn nun das zweite Kontaktsystem 320 vollständig in der Zone der galvanischen Isolation 230 ist, ist der Schalter geöffnet und ein Stromfluss nicht mehr möglich. In der Endposition des beweglichen Elements 210 in der Darstellung der Figur 4J befinden sich das erste Kontaktsystem 310 und das zweite Kontaktsystem 320 in der Zone des ersten Kontakts 110.

Der elektrische Schalter 100 kann mindestens einen dritten Kontakt aufweisen, wobei von ihm ein Potenzial zwischen diesen mindestens drei Kontakten kommutiert wird.

Das regelbare Widerstandselement 200, insbesondere sein feststehendes Element 220, kann aus einem konventionellen Material oder aus einem dotierbaren Halbleitermaterial hergestellt sein. Als dotierbares Halbleitermaterial ist beispielsweise Siliciumcarbid (SiC) vorteilhaft, da dieses Material wichtige Kriterien erfüllt und eine kompakte Bauweise des regelbaren Widerstandselements 200 ermöglicht. Siliciumcarbid als Halbleitermaterial hat eine sehr hohe Durchbruchfeldstärke und einen geringen spezifischen Durchlasswiderstand. Des Weiteren ist Siliciumcarbid dotierbar und damit in den elektrischen Eigenschaften einstellbar von 0,1 bis 109 Ω·cm (Ohm Zentimeter). Weiter ist Siliciumcarbid hochtemperaturbeständig, die Oxidationsbeständigkeit ist bis 1600°C gegeben und die Zersetzungstemperatur liegt über 2700°C. Ebenso ist Siliciumcarbid ein sehr guter Wärmeleiter.

Die Erhöhung des Widerstands des regelbaren Widerstandselements 200 kann über eine Änderung der aktiven Länge, der Form, der Anordnung oder der Dotierung geschehen. Die erste Ausführungsform und die zweite Ausführungsform zeigen eine Erhöhung des Widerstands über die Änderung der aktiven Länge. Der Strompfad innerhalb des regelbaren Widerstandselements 200, beziehungsweise die Aufteilung des Strompfads zwischen dem beweglichen Element 210 und dem feststehenden Element 220, wird durch die Transitbewegung T geändert.

Die Erhöhung des elektrischen Widerstands des regelbaren Widerstandselements 200 kann kontinuierlich oder diskret vorgenommen werden. In der ersten Ausführungsform und in der zweiten Ausführungsform wird eine kontinuierliche Erhöhung des elektrischen Widerstands vorgenommen.

Das regelbare Widerstandselement 200 kann als lineares Bauteil wie in der ersten Ausführungsform und der zweiten Ausführungsform erläutert, oder auch als rotatorisches Bauteil ausgebildet sein, wobei eine solche Ausführungsform nicht Teil der Erfindung ist. Figur 5, die nicht Teil der Erfindung ist, zeigt ein solches rotatorisches Bauteil 200 in Form eines beweglichen, rotatorischen Scheiben-Elements 500. Dieses Scheiben-Element 500 weist Widerstandszonen 511, 512, 513, 514, 515, 516, 517, 518 auf. Ein erstes feststehendes Element 110 und ein zweites feststehendes Element 120 mit jeweiligen Kontaktsystemen 581 und 582 sind elektrisch mit dem Scheiben-Element 500 verbunden. Der elektrische Widerstand zwischen den feststehenden Elementen 110 und 120 wird durch die Drehung des Scheiben-Elements 500 als rotatorische Transbewegung T geändert.

In einer vierten Ausführungsform wird das regelbare Widerstandselement 200 aus einem beweglichen Element 670 und drei feststehenden Elementen 610; 620; 680 gebildet. Das bewegliche Element 670 und das dritte feststehende Element 680 sind im wesentlichen zylinderförmig ausgebildet. Das erste feststehende Element 610 ist im wesentlichen als halber Hohlzylinder ausgebildet und das zweite feststehende Element 620 ebenfalls im wesentlichen als halber Hohlzylinder, wobei diese beiden Hohlzylinder mittels eines Isolators 650 mit dem ersten feststehenden Element 610 verbunden sind und dadurch ein Hohlzylinder gebildet wird.

Das bewegliche Element 670 kann in den Hohlzylinder aus ersten und zweiten feststehenden Elementen 610; 620 eintauchen und gegen diesen bewegt werden. Ein erstes Kontaktsystem 681 ist am beweglichen Element 670 und ein zweites Kontaktsystem 682 am dritten feststehenden Element 680 angebracht jeweils zur elektrischen Kontaktierung zwischen dem beweglichen Element 670 und dem Hohlzylinder und dem dritten feststehenden Element 680 und dem Hohlzylinder.

Durch die lineare Transitbewegung T wird der Abstand zwischen dem ersten Kontaktsystem 681 und dem zweiten Kontaktsystem 682 geändert, wodurch sich die Aufteilung des Strompfads zwischen beweglichem Element und dem Hohlzylinder ändert. Im Unterschied zur ersten Ausführungsform und zur zweiten Ausführungsform ist ein separater Strompfad in dem ersten feststehenden Element 610 und im zweiten feststehenden Element 620 vorgesehen und nicht ein Strompfad über einen Zylinder. Das Prinzip aus Halbschalen kann ebenso auf weitere Geometrien, beispielsweise auf quadratische oder rechteckförmige Geometrien wie in Figur 6 rechts dargestellt, angewendet werden. Gleiches gilt für die erste Ausführungsform und die zweite Ausführungsform.

Der erfindungsgemäße elektrische Schalter 100 kann zum Schalten oder Kommutieren eines Wechsel- oder Gleichstroms vorgesehen sein.

Um eine sichere galvanische Trennung zu gewährleisten, kann während der Transitbewegung T entweder eine isolierende Zone überfahren werden, oder eine nichtleitende Zone eines dotierten Materials werden.

Alternativ zu Siliciumcarbid (SiC) kann jedes andere Material verwendet werden, das ähnliche Eigenschaften aufweist. Dieses Material kann außerdem bei Bedarf in Dünnschichttechnik, beispielsweise in Form von Ringen, auf Kupfermaterial aufgebracht werden.

Bei der Ausgestaltung des ersten Kontaktsystems 310 und zweitem Kontaktsystems 320 ist darauf zu achten, dass der Bereich, in dem die Federn kontaktieren, ausreichend abgeschirmt ist. Das bedeutet, dass der Strompfad von Feder und Siliciumcarbidelement bevorzugt sein muss, da es ansonsten aufgrund des Potenzialunterschieds zu einem Lichtbogen kommen kann. Die Kontaktfedern der Firma Bal Seal Engineering vom Typ Canted-Coil sind in verschiedenen Baugrößen verfügbar und beispielsweise in der Lage, einen Dauerstrom von 2 kA (Kilo Ampere) und im Kurzschlussfall von circa 20 kA (Kilo Ampere) für 3 Sekunden zu führen.

Die vierte Ausführungsform verdoppelt die Widerstandserhöhung, sodass der Bauraum des elektrischen Schalters 100 verkleinert wird. Ebenso sind keine Anschlusslitzen nötig, sondern die Kontaktierung über die Kontaktfedern ist ausreichend.

In den Figuren 7A und 7B ist eine weitere, fünfte Ausführungsform des erfindungsgemäßen regelbaren Widerstandselements 200 dargestellt. In dieser Ausführungsform werden gleichförmige Widerstandselemente 701 mit erster Anschlussfläche 702 und zweiter Anschlussfläche 703 in Reihe geschaltet. Zwischen den Widerstandselementen 701 sind Isolationselemente 705 angeordnet, so dass die Reihenschaltung über die elektrische Kontaktierung benachbarter Anschlussfläche 702, 703 geschieht. Widerstandselementen 701 sind als aufgebrochene Hohlscheiben mit erster Anschlussfläche 702 und zweiter Anschlussfläche 703 ausgebildet.

Im Innern der Widerstandselementen 701 verläuft das bewegliche Element 210 mit dem zweiten Kontaktsystem 320. Das Öffnen und Schließen erfolgt analog zu der ersten oder zweiten Ausführungsform mittels einer Transitbewegung T, wobei die Transitbewegung T so ausgeführt wird, dass der aktuelle Spannungsfall zu jedem Zeitpunkt kleiner ist als die Zündspannung eines Lichtbogens und dadurch die Schalt-Energie im regelbaren Widerstandselement 200 in Form von elektrischer Verlustleistung abgeführt wird.

Der Stapel an Widerstandselementen 701 kann so gebildet werden, dass die Anschlussflächen 702; 703 jeweils versetzt zueinander liegen. Beispielsweise können die Anschlussflächen 702; 703 jeweils um 45° versetzt liegen, so dass nach acht Elementen wieder die selbe Position der ersten Anschlussflächen 702; 703 erreicht wird, wie es in der Figur 9 unten links dargestellt ist.

Zur Verringerung des maximalen Spannungsfalls und dadurch zur Reduktion der Auftrittswahrscheinlichkeit von Schaltlichtbögen kann eine gleichzeitige Kontaktierung von mindestens drei Widerstandselementen 701, 701', 701" bei der Verwendung eines konventionellen regelbaren Widerstandselement 200 vorgesehen sein. Dies ist in den Figuren 8A, 8B und 8C dargestellt.

In Figur 8A links ist der Stapel an Widerstandselementen 701, 701', 701" und das bewegliche Element 210 mit dem zweiten Kontaktsystem 320 dargestellt. In der Darstellung der Figur 8A wird nur ein Widerstandselement kontaktiert, beispielsweise im ON-Zustand. Entsprechend ist nur ein Widerstand der diskreten Widerstands-Kette aktiv entsprechend der Darstellung in Figur 8A rechts.

Wird nun durch die Transitbewegung T das bewegliche Element 310 entsprechend der Darstellung in den Figuren 8A, 8B und 8C nach links bewegt, so sollen mindestens drei Widerstandselementen 701 den elektrischen Kontakt bilden. Dadurch teilt sich der Spannungsabfall auf diese drei Widerstände auf und die Gefahr der Bildung eines Schaltlichtbogens ist entsprechend reduziert. In Figur 8C sind weitere drei Widerstandselementen 701 kontaktiert in der diskreten Widerstands-Kette des regelbaren Widerstandselements 200.

Zur Verringerung der Strombelastungszeit der Widerstandselemente 701 kann ein Parallel-Entlastungspfad mittels eines Widerstands R_{Zusatz} vorgesehen sein, wie in Figur 9 dargestellt. Ist der elektrische Widerstand R_{Zusatz} kleiner als die Summe der elektrischen Widerstände der zwischenliegenden Widerstandselemente 701, so fließt durch diesen parallelen Entlastungspfad der Hauptstrom.

Ebenso ist denkbar, dass die zwischenliegenden Widerstandselemente 701 schaltungstechnisch deaktiviert werden, so dass der Hauptstrom nicht durch diese fließen muss sondern durch einen elektrischen Entlastungspfad.

Entsprechend der Darstellung in den Figuren 4A bis 4J ist die Ausbildung einer ersten Zone 221 vorteilhaft, innerhalb derer das bewegliche Element beim Auslösen beschleunigt werden kann. Dies ist näher in Figur 10 dargestellt, wobei das bewegliche Element 210 mittels eines Aktuators A beschleunigt wird. Das zweite Kontaktsystem 320 wird im Bereich der ersten Zone 221 mit geringem elektrischen Widerstand (beispielsweise Kupfer) so beschleunigt, dass die weitere Transitbewegung T so ausgeführt wird, dass der aktuelle Spannungsfall zu jedem Zeitpunkt kleiner ist als die Zündspannung eines Lichtbogens und dadurch die Schalt-Energie im regelbaren Widerstandselement 200 in Form von elektrischer Verlustleistung abgeführt wird.

## Patentansprüche

1. Elektrischer Schalter (100) mit einem ON-Zustand und einem OFF-Zustand zum Öffnen, Schließen oder Kommutieren eines Stromkreises zwischen einem ersten Kontakt (110) und einem zweiten Kontakt (120) sowie mit einem regelbaren Widerstandselement (200), welches zwischen dem ersten Kontakt (110) und dem zweiten Kontakt (120) elektrisch angeordnet ist, wobei im ON-Zustand der elektrische Schalter (100) geschlossen ist und im OFF-Zustand geöffnet, wobei mittels einer mechanischen Transitbewegung (T) der elektrische Schalter (100) vom ON-Zustand in den OFF-Zustand überführt wird und umgekehrt,
wobei zum Öffnen oder Kommutieren des Stromkreises mittels der Transitbewegung (T) der Widerstand des regelbaren Widerstandselements (200) erhöht wird und
die Transitbewegung (T) so ausgeführt wird, dass der aktuelle Spannungsfall zu jedem Zeitpunkt kleiner ist als die Zündspannung eines Lichtbogens und dadurch die Schalt-Energie im regelbaren Widerstandselement (200) in Form von elektrischer Verlustleistung abgeführt wird
, wobei das regelbare Widerstandselement (200) ein bewegliches Element (210) und ein feststehendes Element (220) umfasst,
wobei das bewegliche Element (210) im Wesentlichen zylinderförmig ausgebildet ist,
wobei das feststehende Element (220) im Wesentlichen hohlzylinderförmig ausgebildet ist,
wobei das bewegliche Element (210) in das feststehende Element (220) eintauchbar ausgebildet ist und gegen dieses bewegt werden kann,
wobei ein erstes Kontaktsystem (310) am feststehenden Element (220) und ein zweites Kontaktsystem (320) am beweglichen Element (210) angebracht ist jeweils zur elektrischen Kontaktierung zwischen dem beweglichen Element (210) und dem feststehenden Element (220),
**dadurch gekennzeichnet, dass** durch die lineare Transitbewegung (T) der Abstand zwischen dem ersten Kontaktsystem (310) und dem zweiten Kontaktsystem (320) geändert wird, wodurch sich die Aufteilung des Strompfads zwischen beweglichem Element (210) und feststehendem Element (220) ändert, wobei das erste Kontaktsystem (310) und das zweite Kontaktsystem (320) von Canted-Coil-Federn gebildet werden.

2. Elektrischer Schalter (100) gemäß Anspruch 1, wobei der elektrische Schalter (100) mindestens einen dritten Kontakt aufweist, wobei ein Potential zwischen diesen mindestens drei Kontakten kommutiert wird.

3. Elektrischer Schalter (100) gemäß Anspruch 1, bei dem im OFF-Zustand der erste Kontakt (110) galvanisch getrennt ist vom zweiten Kontakt (120) bei einem elektrischen Widerstand größer 1MΩ (Mega Ohm).

4. Elektrischer Schalter (100) gemäß Anspruch 1 oder 3, bei dem im ON-Zustand der elektrische Widerstand des regelbaren Widerstandselements (200) kleiner 100µΩ (mikro Ohm) beträgt.

5. Elektrischer Schalter (100) gemäß einem der vorherigen Ansprüche, bei dem das regelbare Widerstandselement (200) aus einem konventionellen Material oder aus einem dotierbaren Halbleitermaterial wie beispielsweise SiC gefertigt ist.

6. Elektrischer Schalter (100) gemäß einem der vorherigen Ansprüche, bei dem die Erhöhung des Widerstands des regelbaren Widerstandselements (200) über eine Änderung der aktiven Länge, der Form, der Anordnung oder der Dotierung geschieht.

7. Elektrischer Schalter (100) gemäß einem der vorherigen Ansprüche, bei dem die Erhöhung des elektrischen Widerstands des regelbaren Widerstandselements (200) kontinuierlich oder diskret vorgenommen wird.

8. Elektrischer Schalter (100) gemäß einem der vorherigen Ansprüche, bei dem im OFF-Zustand der erste Kontakt (110) galvanisch getrennt ist vom zweiten Kontakt (120) durch eine galvanische Isolation (230) oder über die Dotierung des regelbaren Widerstandselements (200).

9. Elektrischer Schalter (100) gemäß einem der vorherigen Ansprüche, bei dem das regelbare Widerstandselement (200) als lineares oder rotatorisches Bauteil ausgebildet ist.

10. Elektrischer Schalter (100) gemäß Anspruch 9, bei dem das lineare Bauteil einen tubusförmigen oder einen ringförmigen Aufbau aufweist.

11. Elektrischer Schalter (100) gemäß einem der vorherigen Ansprüche 1 bis 10, bei dem das regelbare Widerstandselement (200) ein bewegliches Element (670) und drei feststehende Elemente (610; 620; 680) umfasst,
wobei das bewegliche Element (670) und das dritte feststehende Element (680) im Wesentlichen zylinderförmig ausgebildet sind,
wobei das erste feststehende Element (610) im Wesentlichen als halber Hohlzylinder ausgebildet und das zweite feststehende Element (620) ebenfalls im Wesentlichen als halber Hohlzylinder ausgebildet ist, der mittels eines Isolators (650) mit dem ersten feststehenden Element (610) verbunden ist und dadurch ein Hohlzylinder gebildet wird,
wobei das bewegliche Element (670) in den Hohlzylinder aus erstem und zweitem feststehenden Element (610; 620) eintauchbar ausgebildet ist und gegen diesen bewegt werden kann,
wobei ein erstes Kontaktsystem (681) am beweglichen Element (670) und ein zweites Kontaktsystem (682) am dritten feststehenden Element (680) angebracht ist jeweils zur elektrischen Kontaktierung zwischen dem beweglichen Element (670) und dem Hohlzylinder und dem dritten feststehenden Element (680) und dem Hohlzylinder,
wobei durch eine lineare Transitbewegung (T) der Abstand zwischen dem ersten Kontaktsystem (681) und dem zweiten Kontaktsystem (682) geändert wird, wodurch sich die Aufteilung des Strompfads zwischen beweglichem Element (670) und dem Hohlzylinder ändert.

12. Elektrischer Schalter (100) gemäß einem der vorherigen Ansprüche, zum Schalten eines Wechsel- oder Gleichstroms.

## Claims

1. Electrical switch (100) having an ON state and an OFF state for opening, closing or commutating a circuit between a first contact (110) and a second contact (120) and having a variable resistor element (200) electrically arranged between the first contact (110) and the second contact (120), wherein the electrical switch (100) is closed in the ON state and open in the OFF state, wherein a mechanical transit movement (T) is used to transfer the electrical switch (100) from the ON state to the OFF state and vice versa, wherein for opening or commutating the circuit by means of the transit movement (T) the resistance of the variable resistor element (200) is increased and
the transit movement (T) is performed in such a way that the prevailing voltage drop at any point in time is less than the ignition voltage of an electric arc, and the switching energy in the variable resistor element (200) is consequently dissipated in the form of electrical power loss,
wherein the variable resistor element (200) comprises a movable element (210) and a fixed element (220),
wherein the movable element (210) is substantially in the form of a cylinder,
wherein the fixed element (220) is substantially in the form of a hollow cylinder,
wherein the movable element (210) is designed such that it is able to be plunged into the fixed element (220) and can be moved against the latter,
wherein a first contact system (310) is attached to the fixed element (220) and a second contact system (320) is attached to the movable element (210), in each case for establishing electrical contact between the movable element (210) and the fixed element (220),
**characterized in that** the linear transit movement (T) changes the distance between the first contact system (310) and the second contact system (320), as a result of which the division of the current path between the movable element (210) and the fixed element (220) changes,
wherein the first contact system (310) and the second contact system (320) are formed of canted coil springs.

2. Electrical switch (100) according to Claim 1, wherein the electrical switch (100) has at least a third contact, wherein a potential between these at least three contacts is commutated.

3. Electrical switch (100) according to Claim 1, in which in the OFF state the first contact (110) is electrically insulated from the second contact (120) in the case of an electrical resistance of greater than 1 MΩ (Mega Ohm).

4. Electrical switch (100) according to Claim 1 or 3, in which in the ON state the electrical resistance of the variable resistor element (200) is less than 100 µΩ (micro Ohm).

5. Electrical switch (100) according to one of the preceding claims, in which the variable resistor element (200) is made of a conventional material or of a dopable semiconductor material such as SiC for example.

6. Electrical switch (100) according to one of the preceding claims, in which the resistance of the variable resistor element (200) is increased by changing the active length, the shape, the arrangement or the doping.

7. Electrical switch (100) according to one of the preceding claims, in which the electrical resistance of the variable resistor element (200) is increased continuously or discretely.

8. Electrical switch (100) according to one of the preceding claims, in which in the OFF state the first contact (110) is electrically insulated from the second contact (120) by electrical insulation (230) or via the doping of the variable resistor element (200).

9. Electrical switch (100) according to one of the preceding claims, in which the variable resistor element (200) is in the form of a linear or rotary component.

10. Electrical switch (100) according to Claim 9, in which the linear component has a tubular or an annular construction.

11. Electrical switch (100) according to one of preceding Claims 1 to 10, in which the variable resistor element (200) comprises a movable element (670) and three fixed elements (610; 620; 680),
wherein the movable element (670) and the third fixed element (680) are substantially in the form of a cylinder,
wherein the first fixed element (610) is substantially in the form of half a hollow cylinder and the second fixed element (620) is likewise substantially in the form of half a hollow cylinder which is connected to the first fixed element (610) by means of an insulator (650), and a hollow cylinder is consequently formed, wherein the movable element (670) is designed such that it is able to be plunged into the hollow cylinder made up of the first and second fixed elements (610; 620) and can be moved against said hollow cylinder,
wherein a first contact system (681) is attached to the movable element (670) and a second contact system (682) is attached to the third fixed element (680), in each case for establishing electrical contact between the movable element (670) and the hollow cylinder and the third fixed element (680) and the hollow cylinder,
wherein a linear transit movement (T) changes the distance between the first contact system (681) and the second contact system (682), as a result of which the division of the current path between the movable element (670) and the hollow cylinder changes.

12. Electrical switch (100) according to one of the preceding claims, for switching an AC or DC current.

## Revendications

1. Commutateur électrique (100) avec un état ON et un état OFF pour ouvrir, fermer ou commuter un circuit électrique entre un premier contact (110) et un deuxième contact (120) ainsi qu'avec un élément de résistance réglable (200) qui est disposé électriquement entre le premier contact (110) et le deuxième contact (120), dans lequel le commutateur électrique (100) est fermé à l'état ON et ouvert à l'état OFF, dans lequel le commutateur électrique (100) est transféré de l'état ON à l'état OFF et inversement au moyen d'un mouvement de transit (T) mécanique,
dans lequel la résistance de l'élément de résistance réglable (200) est augmentée au moyen du mouvement de transit (T) pour ouvrir ou commuter le circuit électrique, et le mouvement de transit (T) est exécuté de telle sorte que la chute de tension actuelle soit à tout moment inférieure à la tension d'amorçage d'un arc électrique et que l'énergie de commutation dans l'élément de résistance réglable (200) soit ainsi dissipée sous forme de puissance électrique dissipée,
dans lequel l'élément de résistance réglable (200) comprend un élément mobile (210) et un élément fixe (220),
dans lequel l'élément mobile (210) est pour l'essentiel de forme cylindrique,
dans lequel l'élément fixe (220) est pour l'essentiel en forme de cylindre creux,
dans lequel l'élément mobile (210) est conçu pour être inséré dans l'élément fixe (220) et peut être déplacé contre celui-ci, dans lequel un premier système de contact (310) est monté sur l'élément fixe (220) et un deuxième système de contact (320) est monté sur l'élément mobile (210), respectivement pour la mise en contact électrique entre l'élément mobile (210) et l'élément fixe (220),
**caractérisé en ce que** le mouvement de transit (T) linéaire modifie la distance entre le premier système de contact (310) et le deuxième système de contact (320), ce qui modifie la répartition du trajet de courant entre l'élément mobile (210) et l'élément fixe (220),
dans lequel le premier système de contact (310) et le deuxième système de contact (320) sont formés par des ressorts hélicoïdaux inclinés.

2. Commutateur électrique (100) selon la revendication 1, dans lequel le commutateur électrique (100) présente au moins un troisième contact, dans lequel un potentiel est commuté entre ces au moins trois contacts.

3. Commutateur électrique (100) selon la revendication 1, dans lequel, à l'état OFF, le premier contact (110) est séparé galvaniquement du deuxième contact (120) en cas de résistance électrique supérieure à 1 MΩ (mégaohm).

4. Commutateur électrique (100) selon la revendication 1 ou 3, dans lequel, à l'état ON, la résistance électrique de l'élément de résistance réglable (200) est inférieure à 100 µΩ (microohm).

5. Commutateur électrique (100) selon l'une des revendications précédentes, dans lequel l'élément de résistance réglable (200) est fabriqué à partir d'un matériau conventionnel ou d'un matériau semi-conducteur pouvant être dopé, tel que le SiC.

6. Commutateur électrique (100) selon l'une des revendications précédentes, dans lequel l'augmentation de la résistance de l'élément de résistance réglable (200) se fait par une modification de la longueur active, de la forme, de l'agencement ou du dopage.

7. Commutateur électrique (100) selon l'une des revendications précédentes, dans lequel l'augmentation de la résistance électrique de l'élément de résistance réglable (200) est effectuée de manière continue ou discrète.

8. Commutateur électrique (100) selon l'une des revendications précédentes, dans lequel, à l'état OFF, le premier contact (110) est séparé galvaniquement du deuxième contact (120) au moyen d'une isolation galvanique (230) ou par le dopage de l'élément de résistance réglable (200).

9. Commutateur électrique (100) selon l'une des revendications précédentes, dans lequel l'élément de résistance réglable (200) est conçu comme un composant linéaire ou rotatif.

10. Commutateur électrique (100) selon la revendication 9, dans lequel l'élément linéaire présente une structure tubulaire ou annulaire.

11. Commutateur électrique (100) selon l'une des revendications 1 à 10, dans lequel l'élément de résistance réglable (200) comprend un élément mobile (670) et trois éléments fixes (610 ; 620 ; 680),
dans lequel l'élément mobile (670) et le troisième élément fixe (680) présentent pour l'essentiel une forme cylindrique,
dans lequel le premier élément fixe (610) est pour l'essentiel conçu comme un demi-cylindre creux et le deuxième élément fixe (620) est également conçu pour l'essentiel comme un demi-cylindre creux, qui est relié au premier élément fixe (610) au moyen d'un isolateur (650), formant ainsi un cylindre creux, dans lequel l'élément mobile (670) est conçu pour pouvoir être inséré dans le cylindre creux constitué du premier et du deuxième élément fixe (610 ; 620) et peut être déplacé contre celui-ci ; dans lequel un premier système de contact (681) est monté sur l'élément mobile (670) et un deuxième système de contact (682) est monté sur le troisième élément fixe (680), respectivement pour établir un contact électrique entre l'élément mobile (670) et le cylindre creux et entre le troisième élément fixe (680) et le cylindre creux,
dans lequel, par un mouvement de transit (T) linéaire, la distance entre le premier système de contact (681) et le deuxième système de contact (682) est modifiée, ce qui modifie la répartition du trajet de courant entre l'élément mobile (670) et le cylindre creux.

12. Commutateur électrique (100) selon l'une des revendications précédentes, pour commuter un courant alternatif ou continu.
